# EUROPÄISCHE PATENTSCHRIFT

(11) **EP 0 667 424 B1**
(45) Veröffentlichungstag und Bekanntmachung des Hinweises auf die Patenterteilung: **08.04.1998**
(21) Anmeldenummer: 95100003.3
(22) Anmeldetag: 02.01.1995
(51) Int. Cl.: E04B 9/34, E04B 7/10

(54) **Schallabsorber für Freiluftanlagen**
Acoustic absorber for outdoor installations
Absorbeur de son pour installations de plein air

(30) Priorität: 09.02.1994 CH 369/94
(43) Veröffentlichungstag der Anmeldung: 16.08.1995
(73) Patentinhaber: Derungs, Chris, CH-6300 Zug (CH)
(72) Erfinder: Derungs, Chris, CH-6300 Zug (CH)
(74) Vertreter: Blum, Rudolf Emil Ernst

(56) Entgegenhaltungen:
- EP-A- 0 449 097
- DE-A- 2 059 758
- DE-A- 2 311 278
- FR-A- 2 535 762
- US-A- 2 704 865
- US-A- 3 815 520
- US-A- 3 987 598
- US-A- 4 471 596

## Beschreibung

Die Erfindung betrifft einen Schallabsorber gemäss dem Oberbegriff von Anspruch 1, eine Schiessanlage gemäss dem Oberbegriff von Anspruch 9 und eine Verwendung des Schallabsorbers.

Emissionen unerwünschter Lärmquellen werden in der Regel dadurch verhindert, dass man die Lärmquelle mit geeigneten Schalldämm-Organen umgibt. Verschiedenste solche Schalldämm-Organe sind bereits bekannt, sind aber in der Regel relativ aufwendig und teuer. Ausserdem sind sie für einige Anwendungen nur beschränkt oder gar nicht geeignet.

Es gibt zum Beispiel relativ grosse Lärmquellen, wie z.B. Schiessanlagen und Verkehrswege, deren Emissionen nur schwer vermindert werden können. So sollte z.B. eine Freischiessanlage nicht in einem Gebäude untergebracht werden, weil die Abführung der Abgase dann sehr aufwendig wird und weil gewisse Schiesssportarten im Freien durchgeführt werden müssen. Andere Lösungen, bei denen der Luftaustausch mit der Umgebung gewährleistet bleibt, sind wegen der beträchtlichen Grösse solcher Anlagen sehr teuer und aufwendig.

In US-A-3,815,520 wird eine Vorrichtung beschrieben, die unter die Decke einer Schiessanlage gehängt wird. Diese Konstruktion gewährleistet jedoch keine Belüftung des Innenraumes, sondern bildet eine geschlossene Decke.

In EP-A-449 097 wird ein Dachelement für ein Lärmschutzgebäude beschrieben. Dieses Dachelement weist Schallabsorptionsplatten auf, die einen gewundenen Abluftkanal umschliessen. Dieser gewundene Kanal erlaubt jedoch nur begrenzte Durchlüftung. Ferner muss das Dachelement sehr massiv ausgeführt werden, um allfällige Wasser- und Schneelasten aufnehmen zu können.

Deshalb stellt sich die Aufgabe, ein Mittel bereitzustellen, welches auch für die Schalldämmung problematischer Objekte geeignet ist.

Ausserdem stellt sich die Aufgabe, eine grosse Lärmquelle, welche im Freien liegt, mit einer geeigneten Schallisolierung zu versehen, welche möglichst wenig aufwendig und somit kostengünstig ist.

Diese Aufgaben werden von den unabhängigen Ansprüchen erfüllt.

Bei der erfindungsgemässen Konstruktion ist also der Schallabsorptionskörper von der Tragkonstruktion räumlich getrennt. Deshalb muss der Schallabsorptionskörper nur wenige statische Kräfte aufnehmen und kann für seine Aufgabe als Schalldämmelement optimiert werden. Ferner sind die Tragkonstruktion und der Schallabsorptionskörper in gradliniger Vertikalrichtung praktisch überall durchlässig. Dies verringert die Last, die der Schallabsorber, z.B. bei Schnee oder Regen, aufnehmen muss und vereinfacht deshalb die Konstruktion, da Regen oder Schnee im wesentlichen ohne Beaufschlagung den Schallabsorber durchqueren kann. Gleichzeitig wird eine optimale Belüftung des Innenraumes gewährleistet.

Die Trennung von Tragfunktion und Dämmfunktion erlaubt es, dass bei der Tragkonstruktion konventionelle Techniken eingesetzt werden können. Als Träger wird ein Raumfachwerk verwendet, da dieses preiswert ist, die gewünschte Durchlässigkeit hat und auch grosse Flächen stützenfrei zu überspannen vermag.

Da der Schallabsorptionskörper unterhalb der Tragkonstruktion angeordnet ist, wird die Tragkonstruktion gegen unten abgeschirmt. Bei einer Verwendung des Schallabsorbers z.B. für Schiessanlagen oder Verkehrswege wird somit verhindert, dass hochfliegende Schüsse bzw. hohe Fahrzeuge die Tragkonstruktion verletzen und den Schallabsorber zum Einsturz bringen.

Werden im Schallabsorptionskörper schalldämpfende Flächenelemente verwendet, welche vertikal verlaufende, durchgehende Hohlräume umschliessen, so kann eine gute Schalldämpfung erreicht werden, ohne dass die vertikale Durchlässigkeit beeinträchtigt wird.

Gute Dämpfungseigenschaften werden dann erreicht, wenn die Flächenelemente des Schallabsorptionskörpers perforierte resp. gitterartige Metallmäntel aufweisen, welche ein Dämm-Material einschliessen.

Vorzugsweise werden die Oberkanten der Flächenelemente schräg ausgeführt. Auf diese Weise wird verhindert, dass sich auf dem Schallabsorptionskörper z.B. Schnee ablagern kann. Dadurch wird das Gewicht, das der Schallabsorptionskörper tragen muss, weiter verringert und sein Aufbau entsprechend einfacher.

Vorzugsweise wird der Schallabsorptionskörper in regelmässigen Abständen mittels Aufhängeelementen an der Tragkonstruktion befestigt. Diese Abstände sollten nicht zu gross sein, so dass die statische Belastung möglichst vollständig und lokal der Tragkonstruktion übertragen wird, der Schallabsorptionskörper nur wenige Kräfte aufnehmen muss und somit einfach konstruiert sein kann. Deshalb sollte der Abstand zwischen den Aufhängemitteln möglichst nicht mehr als das Dreifache, vorzugsweise etwa das Zweifache einer typischen Kantenlänge der vom Schallabsorptionskörper gebildeten Hohlräume betragen.

Die erfindungsgemässe Konstruktion eignet sich besonders als Schallschutz einer Schiessanlage oder eines Verkehrsweges. Dort ist der Effekt der guten Durchlüftung besonders wichtig.

Bei einer Schiessanlage wird vorzugsweise der ganze Schiessbereich mit der erfindungsgemässen Konstruktion überzogen. Um den Schallabsorber optimal auszunutzen, ist es ausserdem bevorzugt, zwei oder mehrere Schiessbereiche übereinander anzuordnen, so dass die benötigte Schallabsorberfläche minimal wird.

Weitere Vorteile und Anwendungen der Erfindung ergeben sich aus der nun folgenden Beschreibung einer Ausführung anhand der Figuren. Dabei zeigen:
Figur 1 eine perspektivische Ansicht eines erfindungsgemässen Schallabsorbers von oben,
Figur 2 ein Ausschnitt einer ersten Ausführung des Schallabsorptionsköpers,
Figur 3 einen Horizontalschnitt durch den Schallabsorptionskörper von Fig. 2,
Figur 4 einen Vertikalschnitt durch den Schallabsorptionskörper entlang Linie A - A von Figur 3,
Figur 5 einen Schnitt durch die zielseitige Hälfte einer erfindungsgemässen Schiessanlage,
Figur 6 einen Schnitt durch die schiessstandseitige Hälfte der Anlage nach Figur 5,
Figur 7 einen Schnitt durch die Anlage nach Figur 6 entlang Linie B - B,
Figur 8 eine Draufsicht auf eine zweite Ausführung des Schallabsorptionskörpers,
Figur 9 einen Schnitt entlang Linie A - A von Fig. 8 und
Figur 10 eine perspektivische Ansicht des Schallabsorptionskörpers nach Fig. 8 und 9.

Figur 1 zeigt eine Ausführung des erfindungsgemässen Schallabsorbers von oben. Er wird durch das Raumfachwerk 1 und den daran aufgehängten Schallabsorptionskörper 2 gebildet.

Beim Raumfachwerk handelt es sich um ein Fachwerk, dessen Knotenpunkte nicht alle in einer Ebene liegen, wobei ein Fachwerk ein System von Stäben ist, deren Enden in den Knoten des Fachwerks miteinander verbunden sind. Derartige Raumfachwerke werden in verschiedenster Ausführung angeboten und sind dem Fachmann bekannt. Im vorliegenden Beispiel wird vorzugsweise ein Fachwerk aus Stahl oder Aluminium verwendet.

Das Fachwerk 1 ist mit einer geeigneten Zahl von Trägern 3 abgestützt.

Ein Ausschnitt einer ersten Ausführung des Schallabsorptionskörpers 2 wird in Figur 2 gezeigt. Er besteht aus einer Vielzahl von aneinander gereihten Einzelelementen. Jedes Einzelelement hat einen quadratischen Grundriss und vier Seitenwände. Im Innern des Einzelelements wird somit ein vertikal durchgehender Hohlraum 4 gebildet.

Der Aufbau dieser Einzelelemente ist aus den Figuren 3 und 4 ersichtlich, welche ein Einzelelement (und Teile von dessen Nachbarelementen) zeigen.

Jedes Einzelelement umfasst vier vertikal in einem Quadrat angeordnete Platten 5. Jede dieser Platten besteht aus einem Mantel 6 aus gelochtem Aluminiumblech, in welchem ein anorganischer, witterungsfester Dämmstoff 7 untergebracht ist, vorzugsweise eine Mineralwollmatte. Das Aluminiumblech ist zumindest im Bereich der Plattenseite perforiert, die dem Hohlraum 4 zugewandt sind, vorzugsweise zusätzlich auch an der Unterkante 12 und an den Aussenseiten der Platte. Die vier Platten jedes Einzelelements sind untereinander verbunden, so dass das Einzelelement ein handliches Modul bildet.

Die Oberkanten 11 der Platten 5 sind abgeschrägt, so dass sich kein Schnee oder Wasser darauf ansammeln kann. Die gesamte Konstruktion ist so ausgeführt, dass Regen ungehindert abfliesst.

Zwischen den Platten der Einzelelemente verlaufen in einer Richtung parallele Flachstahlelemente 8 (Fig. 2), welche über Schrauben 9 mit den Platten 5 verbunden sind. An diesen Flachstahlelementen sind Aufhängungen 10 befestigt, welche nach oben zum Raumfachwerk 1 geführt werden.

Durch diese Konstruktion trägt jedes Einzelelement nur sein eigenes Gewicht. Es übernimmt also keine statische Tragfunktion und kann deshalb sehr einfach ausgeführt werden.

Im vorliegenden Ausführungsbeispiel betragen die Seitenlängen L jedes Einzelelements einen Meter und die Höhe H ebenfalls einen Meter. Die Dicke der Platten 5 beträgt etwa 50 mm.

Beim Aufstellen des Schallabsorbers wird zuerst das Raumfachwerk 1 montiert. Daran werden die Flachstahlelemente 8 über die Aufhängungen 10 befestigt. Die Einzelelemente werden fertig montiert an die Baustelle geliefert. Sie werden sodann einzeln zu den Flachstahlelementen 8 hochgehoben und dort verschraubt.

Es ist selbstverständlich möglich, die Konstruktion in vielen Punkten abzuändern. So kann der Schallabsorptionskörper 2 z. B. auch aus rechteckigen, dreieckigen oder sechseckigen Einzelelementen bestehen, oder z. B. durch runde Einzelelemente gebildet werden, wobei im letzen Fall die Flächenelemente rohrförmig ausgeführt sind.

Der Schallabsorptionskörper 2 ist möglichst nicht selbsttragend ausgeführt, so dass seine Konstruktion leicht und einfach bleiben kann.

Eine weitere Ausführung des Schallabsorptionskörpers 2 wird in den Figuren 8 - 10 illustriert. Vom Grundaufbau ist diese Lösung jener der Figuren 2 - 4 ähnlich. Hier werden jedoch zwei verschiedene Sorten von Schallabsorptionsplatten 5 verwendet. Die in Längsrichtung verlaufenden Platten 5a sind relativ lang ausgeführt und erstrecken sich entlang mehrerer Hohlräume 4. Quer dazu verlaufen kürzere Platten 5b, welche sich jeweils zwischen zwei der längsverlaufenden Platten 5a erstrekken. Stirnseitig sind sie an Punkten 40 mit den Platten 5a verschraubt.

Auch hier bilden jedoch die längsverlaufenden Platten 5a keine tragenden Elemente des Schallabsorptionskörpers 2. Vielmehr sind sie in relativ kurzen Abständen 10 am Fachwerk 1 aufgehängt. Sie können deshalb sehr einfach ausgeführt werden.

Die Platten 5a, 5b weisen wiederum einen Mantel 6 aus perforiertem Aluminiumblech auf, der einen Dämmstoff einschliesst.

Die Oberkanten 11 der Platten 5a und 5b sind wiederum angeschrägt und bilden in dieser Lösung je einen Giebel.

Die Hohlräume 4 sind unten und oben offen und haben Kubusform. Ihre Kantenlänge beträgt etwa einen Meter.

Im Gegensatz zur Ausführung gemäss Fig. 2 - 4 liegt bei dieser Lösung zwischen benachbarten Hohlräumen 4 nur eine einfache Platte 5a oder 5b, und nicht eine doppelte Platte, was das Gewicht verringert.

In den Ausführungen gemäss Figur 1 - 4 und 8 - 10 wurden Dämmplatten mit Mineralwollkern und Aluminiumhülle verwendet. Es können jedoch auch andere Materialien verwendet werden. Insbesondere eignen sich auch Platten aus Gesteinsfaser, welche wasserabstossend imprägniert und mit einem Armierungsnetz aus Glasfaser verstärkt sind.

Die Figuren 5 bis 7 zeigen Schnitte durch eine Schiessanlage mit einem Schallabsorber mit Raumfachwerk 1 und Schallabsorptionskörper 2, wie sie oben beschrieben wurden.

Im rechten Teil der Anlage, in Figur 6 befindet sich der Hauptschiessstand 20. Er ist zweigeschossig ausgeführt. Von einer unteren Etage können die Ziele 21 und 22 beschossen werden, welche unter einem Abstand von 25 resp. 50 Metern vom Hauptschiesstand 20 angeordnet sind. Von einer oberen Etage wird auf das Ziel 23 gefeuert, welches sich im linken Teil der Anlage (Figur 5) in einem Abstand von 300 Metern vom Hauptschiessstand 20 befindet.

Ein zweiter Schiessstand 24 befindet sich im Mittelbereich der Anlage. Er ist nur eingeschossig und liegt unterhalb der Schussbahn des 300 Meter Ziels 23. Von diesem zweiten Schiessstand 24 kann auf eines der Ziele 25 oder 26 und gegebenenfalls noch auf weitere, nicht gezeigte Ziele dazwischen geschossen werden. Der Abstand vom zweiten Schiessstand 24 zum Ziel 26 beträgt 150 Meter.

Zwei vor den Schiessständen 20 und 24 angeordnete Blendenwände 30 resp. 31 fangen schräg fliegende Geschosse ab und verhindern eine Beschädigung des Schallabsorbers.

Die Anlage umfasst also drei Schiessbereiche: Der erste Schiessbereich 27 wird benutzt, wenn vom unteren Stock des Hauptschiessstandes 20 auf die Ziele 21 oder 22 geschossen wird. Der zweite Schiessbereich 28 erstreckt sich von der oberen Etage des Hauptschiesstandes 20 zum Ziel 23. Der letzte Schiessbereich 29 umfasst den mittleren Schiessstand 24 und die von dort erreichbaren Ziele 25, 26.

Indem die Schiessbereiche 28 und 30 unterhalb des Schiessbereichs 29 angeordnet sind, können Sie ebenfalls von der Schallschutzwirkung des Schallabsorbers 1,2 profitieren, ohne dass er grösser als der grösste Schiessbereich 29 zu sein braucht. Auf diese Weise ist eine optimale Ausnutzung des Schallabsorbers möglich.

Selbstverständlich können auch mehrere verschiedene Schiessbereiche übereinander gelegt werden.

Figur 7 zeigt schliesslich einen Schnitt entlang Linie B - B von Figur 6. Hier sind noch die beiden Seitenwände 32 ersichtlich, die die Anlage seitlich abdämmen. Diese Wände können ähnlich wie der Schallabsorber aus schalldämmenden Elementen aufgebaut sein, lassen aber vorzugsweise eine Durchlüftung in Horizontalrichtung zu.

Die Verwendung des erfindungsgemässen Schallabsorbers ist aber nicht nur auf Schiessstände beschränkt. Er eignet sich auch zur Schalldämpfung anderer Bereiche, wie z. B. Autobahnen, Zuggeleisen oder anderer Verkehrswege, aber auch für Flugzeughangars, Teststrecken für Geländemaschinen, Sportstadien usw.

## Patentansprüche

1. Schallabsorber für Freiluftanlagen mit einem Schallabsorptionskörper (2), dadurch gekennzeichnet, dass oberhalb des Schallabsorptionskörpers (2) eine als Raumfachwerk ausgebildete Tragkonstruktion (1) verläuft, welche räumlich vom Schallabsorptionskörper getrennt ist und diesen trägt, wobei die Tragkonstruktion (1) und der Schallabsorptionskörper (2) derart ausgestaltet sind, dass sie in geradlinig vertikaler Richtung im wesentlichen überall durchgängig sind.

2. Schallabsorber nach Anspruch 1, dadurch gekennzeichnet, dass der Schallabsorptionskörper (2) eine Vielzahl vertikal angeordneter, schalldämpfender Flächenelemente (5) aufweist, welche vertikal verlaufende, durchgehende Hohlräume (4) umschliessen.

3. Schallabsorber nach Anspruch 2, dadurch gekennzeichnet, dass die Flächenelemente (5) einen perforierten oder gitterartigen Metallmantel (6) aufweisen und mit einem schallabsorbierenden Material (7) gefüllt sind.

4. Schallabsorber nach einem der Ansprüche 2 oder 3, dadurch gekennzeichnet, dass die Hohlräume (4) im wesentlichen quaderförmig sind.

5. Schallabsorber nach Anspruch 4, dadurch gekennzeichnet, dass die Hohlräume eine Kantenlänge von etwa 1 Meter aufweisen.

6. Schallabsorber nach einem der Ansprüche 4 oder 5, dadurch gekennzeichnet, dass der Schallabsorptionskörper (2) in regelmässigen Abständen mit Aufhängemitteln (10) an der Tragkonstruktion (1) aufgehängt ist, wobei die Abstände höchstens das Dreifache, vorzugsweise das etwa Zweifache der Kantenlänge der Hohlräume (4) beträgt.

7. Schallabsorber nach einem der Ansprüche 2 bis 6, dadurch gekennzeichnet, dass die Flächenelemente (5) in einer Längsrichtung und einer dazu senkrecht verlaufenden Querrichtung angeordnet sind, wobei sich die in Längsrichtung verlaufenden Flächenelemente (5a) über mehrere Hohlräume (4) erstrecken und die in Querrichtung verlaufenden Flächenelemente (5b) sich jeweilen zwischen zwei in Längsrichtung verlaufenden Flächenelementen (5a) erstrecken.

8. Schallabsorber nach einem der Ansprüche 2 bis 7, dadurch gekennzeichnet, dass die Flächenelemente (5) schräge Oberkanten (11) aufweisen.

9. Schiessanlage mit einem Schallabsorber (1, 2, 3) nach einem der Ansprüche 1 bis 8, mit mindestens einem Schiessbereich (27, 28, 29), der einen Schiessstand (20, 24) und einen beabstandet davon angeordneten Zielbereich (21 - 23, 25, 26) umfasst, dadurch gekennzeichnet, dass der mindestens eine Schiessbereich (27, 28, 29) mindestens teilweise durch den Schallabsorber (1, 2, 3) überzogen ist.

10. Schiessanlage nach Anspruch 9, dadurch gekennzeichnet, dass der mindestens eine Schiessbereich (27 - 29) im wesentlichen ganz durch den Schallabsorber (1 - 3) überzogen ist.

11. Schiessanlage nach einem der Ansprüche 9 oder 10, dadurch gekennzeichnet, dass sie mindestens zwei Schiessbereiche (27, 29; 28) aufweist, wobei ein erster Schiessbereich (27, 29) unterhalb eines zweiten Schiessbereiches (28) angeordnet ist, wobei der Schallabsorber (1 - 3) beide Schiessbereiche mindestens teilweise überzieht.

12. Verwendung des Schallabsorbers nach einem der Ansprüche 1 bis 8 zur Schallabsorption bei einem Verkehrsweg oder bei einer Schiessanlage.

## Claims

1. Acoustic absorber for outdoor installations with an acoustic absorption body (2), characterised in that a support structure (1) spatially separated from the acoustic absorption body and designed as a space framework is extended above the acoustic absorption body (2) and carries the same, wherein the support structure (1) and the acoustic absorption body are, substantially everywhere, designed to be open in straight vertical direction.

2. Acoustic absorber of claim 1, characterised in that the acoustic absorption body (2) comprises a plurality of vertically aligned, acoustically absorbing flat elements (5), which enclose vertically extended, open cavities (4).

3. Acoustic absorber of claim 2, characterised in that the flat elements (5) comprise a perforated or grid-like metal casing (6) and are filled with an acoustically absorbing material (7).

4. Acoustic absorber of one of the claims 2 or 3, characterised in that the cavities (4) are substantially shaped like orthogonal parallel epipeds.

5. Acoustic absorber of claim 4, characterised in that the edges of the cavities have a length of approximately 1 meter.

6. Acoustic absorber of one of the claims 4 or 5, characterised in that the acoustic absorption body (2) is suspended in regular intervals by suspension means (10) on the support structure (1), wherein the intervals are not more than three times, preferably approximately twice the length of the edges of the cavities (4).

7. Acoustic absorber of one of the claims 2 to 6, characterised in that the flat elements (5) are arranged in a longitudinal direction and in a transversal direction perpendicular thereto, wherein the flat elements (5a) aligned in longitudinal direction extend over several cavities (4) and the flat elements (5b) aligned in transversal direction extend between two flat elements (5a) aligned in longitudinal direction.

8. Acoustic absorber of one of the claims 2 to 7, characterised in that the flat elements (5) have inclined top edges (11).

9. Shooting range with an acoustic absorber (1, 2, 3) of one of the claims 1 to 8 with at least one shooting area (27, 28, 29), comprising a shooting stand and a target area arranged at a distance therefrom, characterised in that the at least one shooting area (27, 28, 29) is at least partially covered by the acoustic absorber (1, 2, 3).

10. Shooting range of claim 9, characterised in that the at least one shooting area (27 - 29) is substantially completely covered by the acoustic absorber (1 - 3).

11. Shooting range of one of the claims 9 or 10, characterised in that it comprises at least two shooting areas (27, 29; 28), wherein a first shooting area (27, 29) is arranged below a second shooting area (28), wherein the acoustic absorber (1 - 3) covers both shooting areas at least partially.

12. Application of the acoustic absorber of one of the claims 1 to 8 for noise absorption of a traffic way or of a shooting range.

## Revendications

1. Installation antibruit pour utilisation à l'air libre, avec un dispositif d'amortissement du bruit (2), caractérisée en ce qu'un ensemble porteur (1) en forme de charpente est disposé à distance et au-dessus du dispositif d'amortissement du bruit (2) pour supporter celui-ci, l'ensemble porteur (1) et le dispositif d'amortissement du bruit (2) étant conformés de façon à laisser essentiellement partout un passage vertical libre.

2. Installation antibruit selon la revendication 1, caractérisée en ce que le dispositif d'amortissement du bruit(2) comporte de nombreux éléments (5) ayant des surfaces acoustiquement absorbantes verticales délimitant des passages verticaux libres (4).

3. Installation antibruit selon la revendication 2, caractérisée en ce que les éléments (5) comportent un revêtement métallique (6) formé par une grille ou une plaque perforée et sont remplis d'un matériau (7) d'isolation acoustique.

4. Installation antibruit selon une des revendications 2 ou 3, caractérisée en ce que les passages libres (4) ont essentiellement la forme de parallélépipèdes.

5. Installation antibruit selon la revendication 4, caractérisée en ce que les arêtes des parallélépipèdes ont environ 1 mètre de long.

6. Installation antibruit selon une des revendications 4 ou 5, caractérisée en ce que le dispositif d'amortissement du bruit (2) est suspendu à intervalles réguliers par des attaches (10) à l'ensemble porteur (1), les intervalles étant au plus égaux au triple, et de préférence environ au double de l'arête des passages libres (4).

7. Installation antibruit selon une des revendications 2 à 6, caractérisée en ce que les éléments (5) sont agencés en une direction longitudinale et en une direction transversale qui lui est perpendiculaire, les surfaces des éléments longitudinaux (5a) s'étendant le long de plusieurs passages libres (4), et chaque élément transversal (5b) étant disposé entre deux éléments longitudinaux (5a).

8. Installation antibruit selon une des revendications 2 à 7, caractérisée en ce que les éléments (5) ont des surfaces supérieures obliques (11).

9. Domaine de tir avec une installation antibruit (1, 2, 3) selon une des revendications 1 à 8 et avec au moins un champ de tir (27, 28, 29) comprenant un stand de tir (20, 24) et à distance de celui-ci une région-cible (21 - 23, 25, 26), caractérisé en ce qu'au moins un champ de tir (27, 28, 29) est au moins partiellement recouvert par l'installation antibruit (1, 2, 3).

10. Domaine de tir selon la revendication 9, caractérisé en ce qu'au moins un champ de tir (27 - 29) est essentiellement totalement recouvert par l'installation antibruit (1 - 3).

11. Domaine de tir selon une des revendications 9 ou 10, caractérisé en ce qu'il comporte au moins deux champs de tir (27, 29; 28), un premier champ de tir (27, 29) étant disposé au-dessous d'un second champ de tir (28), l'installation antibruit (1-3) recouvrant au moins partiellement les deux champs de tir.

12. Utilisation de l'installation antibruit selon une des revendications 1 à 8 pour l'amortissement du bruit sur une voie de circulation ou sur un domaine de tir.
